# EUROPÄISCHE PATENTSCHRIFT

(11) **EP 3 024 003 B1**
(45) Veröffentlichungstag und Bekanntmachung des Hinweises auf die Patenterteilung: **07.04.2021**
(21) Anmeldenummer: 15190513.0
(22) Anmeldetag: 20.10.2015
(51) Int. Cl.: H01F 27/42, H01F 29/14, G05F 1/32

(54) **VORRICHTUNG ZUR EINSTELLUNG EINER SPANNUNG MIT WENIGSTENS EINER ELEKTROMAGNETISCHEN VORRICHTUNG**
DEVICE FOR ADJUSTING A VOLTAGE WITH AT LEAST ONE ELECTROMAGNETIC DEVICE
DISPOSITIF DE REGLAGE D'UNE TENSION A L'AIDE D'AU MOINS UN DISPOSITIF ELECTROMAGNETIQUE

(30) Priorität: 18.11.2014 DE 102014116846
(43) Veröffentlichungstag der Anmeldung: 25.05.2016
(73) Patentinhaber: Diez, Manfred, 73265 Dettingen unter Teck (DE)
(72) Erfinder: Diez, Manfred, 73265 Dettingen unter Teck (DE)
(74) Vertreter: Ruckh, Rainer Gerhard

(56) Entgegenhaltungen:
- DE-C- 610 832
- US-A- 2 287 754
- US-A- 2 678 419
- US-A- 2 885 627
- US-A- 3 466 531

## Beschreibung

Die Erfindung betrifft ein Verfahren und eine Vorrichtung zur Einstellung einer Spannung.

Vorrichtungen der in Rede stehenden Art dienen insbesondere zur Regelung und Stabilisierung von Netzspannungen in Stromnetzen, wie zum Beispiel in Industriegebieten. Die Netzspannungen liegen bevorzugt im Niederspannungsbereich unterhalb von 1000 V, insbesondere bei 400 V. In den letzten Jahren wurden bei derartigen Stromnetzen verstärkt dezentral einspeisende Energiequellen wie Photovoltaik-Anlagen und Windkraft-Anlagen genutzt. Dies trägt zwar zu einer umweltschonenden Energie- und Stromerzeugung bei. Nachteilig hierbei ist jedoch, dass mit diesen Energiequellen, wenn sie im Hochleistungsbetrieb sind, Netzspannungen im Stromnetz erzeugt werden, die typisch mehr als 440 V, insbesondere bis 460 V betragen. Damit liegt die Netzspannung über dem zulässigen Maximal, der bei 10 % über dem Sollwert von 400 V, also bei 440 V liegt. Dies stellt deshalb ein gravierendes Problem dar, da an derartigen Stromnetzen oft Verbraucher wie Pumpen, Kompressoren und dergleichen betrieben werden, die für Spannungen im Bereich 380 V ± 5% ausgelegt sind, also für Spannungswerte im Bereich von etwa 360 V bis 400 V. Liegen an derartigen Vorrichtungen Netzspannungen größer als 440 V an, so treten bei diesen Verbrauchern, insbesondere bei deren Motoren, Fehlbelastungen auf. Dies führt zu einem reduzierten Wirkungsgrad, zu einer verkürzten Lebensdauer und zu einem erhöhten Ausfallrisiko derartiger Vorrichtungen. Bei sicherheitsrelevanten Vorrichtungen kann sogar deren Betriebserlaubnis erlöschen, da durch die erhöhte Netzspannung kein fehlersicherer Betrieb mehr gewährleistet ist.

Um derartige unerwünschte Erhöhungen von Netzspannungen über deren zulässige Grenzwerte hinaus zu unterbinden, können prinzipiell regelbare Transformatoren eingesetzt werden. Diese weisen jedoch aufgrund der erforderlichen großen und schweren Wicklungen der einzelnen Spulen eine unerwünscht große Bauform auf. Zudem sind derartige regelbare Transformatoren auch sehr teuer.

Die US 2 287 754 A betrifft einen magnetischen Verstärker, welcher einen geschlossenen Magnetkern mit drei parallelen Armen aufweist. Auf den beiden äußeren Armen ist jeweils eine Leistungsspule vorgesehen. Auf dem mittleren Arm ist eine Steuerspule vorgesehen. Über die Steuerspule wird ein Strom vorgegeben, um die magnetische Verstärkung zu erhalten.

Die DE 610 832 C betrifft eine Anordnung zur Konstanthaltung der Spannung in Wechselstromkreisen, bei welcher der Arbeitspunkt einer im Wechselstromkreis liegenden Induktivität auf der Magnetisierungskurve beeinflusst wird. Die Gleichstrommagnetisierung dieser Induktivität ist abhängig von der Stärke der Vormagnetisierung einer zweiten Induktivität deren Arbeitspunkt und Abhängigkeit von dem Unterschied zwischen der Istwertspannung und der Sollwertspannung des Verbrauchers beeinflusst wird.

Die US 2 678 419 A betrifft einen Inverter, der in Abhängigkeit eines Gleichstromsignals ein Wechselstromsignal generiert. Der Inverter weist wenigstens einen geschlossenen Magnetkern mit drei Armen auf, welchen Spulen angeordnet sind.

Die US 2 885 627 A betrifft einen Spannungsregler, der einen Wechselstrom auf einem konstanten Wert regelt. Der Spannungsregler umfasst erste und z weite sekundäre Windungen und dritte und vierte Sättigungswindungen, die auf Magnetkernen angeordnet sind.

Der Erfindung liegt die Aufgabe zugrunde, eine Vorrichtung und ein Verfahren bereitzustellen, mittels dessen Spannungen, insbesondere Netzspannungen mit konstruktiv geringem Aufwand auf vorgegebene Werte eingestellt werden können.

Zur Lösung dieser Aufgabe sind die Merkmale der unabhängigen Ansprüche vorgesehen. Vorteilhafte Ausführungsformen und zweckmäßige Weiterbildungen der Erfindung sind in den Unteransprüchen beschrieben.

Die Erfindung betrifft eine Vorrichtung zur Einstellung einer Spannung, mit wenigstens einer elektromagnetischen Vorrichtung, umfassend wenigstens eine erste Leistungsspule auf einem ersten Leistungsmagnetkern, wobei auf die erste Leistungsspule eine Eingangsspannung geführt ist. Weiterhin umfasst die elektromagnetische Vorrichtung eine zweite Leistungsspule auf einem zweiten Leistungsmagnetkern, wobei die zweite Leistungsspule, welche auf einen Spannungsausgang geführt ist, an welchem eine Ausgangsspannung anliegt. Weiterhin umfasst die elektromagnetische Vorrichtung wenigstens eine Steuerspule auf einem Steuermagnetkern. Die beiden Leistungsmagnetkerne und der Steuermagnetkern sind Bestandteil eines geschlossenen Magnetkerns, welcher drei parallel verlaufende Schenkel aufweist. Der mittlere Schenkel bilden den Steuermagnetkern und die äußeren Schenkel die Leistungsmagnetkerne, wodurch die Leistungsspulen so ausgebildet sind, dass durch diese keine Spannung an der Steuerspule generiert wird. Wenigstens einer Einstelleinheit, welche an die Steuerspule angeschlossen ist, ist vorgesehen, wobei in der Einstelleinheit abhängig von einem Sollwert für die Ausgangsspannung ein Steuerstrom für die Steuerspule generiert ist, mittels dessen der Steuermagnetkern ganz oder teilweise in Sättigung gebracht wird. Eine Einstellung der Ausgangsspannung ist derart durchgeführt, dass eine Netzspannung eines Stromnetzes einen zulässigen Grenzwert nicht überschreitet. Erfindungsgemäß ist die Einstelleinheit als Regeleinheit ausgebildet, in welcher die Ausgangsspannung auf einen Sollwert geregelt wird, der in die Regeleinheit eingelesen wird.

Die Erfindung betrifft weiterhin ein entsprechendes Verfahren.

Die erfindungsgemäße Vorrichtung weist einen kompakten und einfachen Aufbau auf, so dass mit dieser mit geringem Konstruktions- und Kostenaufwand eine exakte und reproduzierbare Spannungseinstellung ermöglicht wird.

Erfindungsgemäß erfolgt mit der erfindungsgemäßen Vorrichtung eine Stabilisierung von Netzspannungen von Stromnetzen. Insbesondere wird dabei mit der erfindungsgemäßen Spannungseinstellung erreicht, dass Netzspannungen in Stromnetzen die jeweils zulässigen Grenzwerte nicht übersteigen. Damit werden unerwünschte Beeinträchtigungen von an das Stromnetz angeschlossenen Verbrauchern vermieden. Die erfindungsgemäße Vorrichtung kann dabei vorteilhaft in intelligenten Strommetzen, sogenannten Smartgrids, eingesetzt werden.

Ein wesentlicher Aspekt der Erfindung besteht darin, dass die Spannungseinstellung durch Veränderungen der elektromagnetischen Eigenschaften von Komponenten der elektromagnetischen Vorrichtung erfolgt. Im Gegensatz zu einer Einstellung mit Halbleiterelementen wird so eine kostengünstigere und robustere Einstellmöglichkeit geschaffen.

Das Grundprinzip der erfindungsgemäßen Vorrichtung besteht darin, mit einem durch die Einstelleinheit vorgegebenen Steuerstrom den Steuermagnetkern ganz oder teilweise in Sättigung zu bringen. Je nach Höhe des Steuerstroms tritt ein bestimmter Spannungsabfall an die Leistungsspule, wodurch aus der Eingangsspannung eine definierte Ausgangsspannung erzeugt wird, die den Verbrauchern eines Stromnetzes zur Verfügung gestellt wird.

Wesentlich hierbei ist, dass die Leistungsspulen so ausgebildet sind, dass durch diese keine Spannung in der Steuerspule generiert wird. Dies wird vorteilhaft dadurch erreicht, dass die beiden Leistungsspulen in einer Gegentaktschaltung betrieben sind.

Dies bedeutet, dass die beiden Leistungsspulen identische Wicklungen aufweisen, die in entgegengesetzter Richtung mit Strom durchflossen sind.

Die Spannungseinstellung erfolgt über die Einstelleinheit derart, dass die Ausgangsspannung auf einen Sollwert eingestellt wird. Prinzipiell kann der Sollwert in der Einstelleinheit gespeichert sein. Besonders vorteilhaft wird der Sollwert von einer externen Einheit in die Einstelleinheit eingelesen, wobei hierzu auch eine berührungslose oder Fernübertragung möglich ist. Damit kann die erfindungsgemäße Vorrichtung flexibel in verteilten Systemen integriert werden. Der Sollwert kann insbesondere auch zeitabhängig sein. Durch den so veränderlichen Sollwert ist eine dynamische Spannungseinstellung möglich.

Erfindungsgemäß ist die Einstelleinheit von einer Regeleinheit gebildet. Dabei können unterschiedliche Ausbildungen der Regeleinheit vorgesehen sein, wie zum Beispiel PI-Regler oder PID-Regler.

Besonders vorteilhaft sind die beiden Leistungsmagnetkerne und der Steuermagnetkern Bestandteil eines geschlossenen Magnetkerns.

Dabei weist der Magnetkern drei parallel verlaufende Schenkel auf, wobei der mittlere Schenkel den Steuermagnetkern und die äußeren Schenkel die Leistungsmagnetkerne bilden.

Die so ausgebildete elektromagnetische Vorrichtung mit nur einer Steuerspule und nur zwei im Gegentakt betriebenen Leistungsspulen weist einen besonders einfachen und kostengünstigen Aufbau auf.

Bei dieser Ausführungsform kann eine Spannungseinstellung nur derart erfolgen, dass die Ausgangsspannung gegenüber der Eingangsspannung nur reduziert, nicht jedoch erhöht werden kann.

Um in diesem Fall das Niveau der Eingangsspannung zu erhöhen, kann vorteilhaft der elektromagnetischen Vorrichtung ein Vorschalttransformator vorgeordnet sein, mittels dessen die Eingangsspannung erhöht ist.

Bei einer mehrphasigen Netzspannung ist für jede Phase einer Eingangsspannung eine elektromagnetische Vorrichtung mit einer zugeordneten Einstelleinheit vorgesehen, wobei gegebenenfalls den einzelnen elektromagnetischen Vorrichtungen ein Vorschalttransformator vorgeordnet sein kann.

Gemäß einer besonders vorteilhaften Variante der Erfindung sind zwei in Reihe geschaltete elektromagnetische Vorrichtungen vorgesehen, wobei in der ersten und/oder zweiten elektromagnetischen Vorrichtung an Einstellmittel angeschlossene Steuerspulen zur Einstellung der Ausgangsspannung vorgesehen sind. Die Ausgangsspannungen werden an der zweiten elektromagnetischen Vorrichtung ausgegeben.

Dabei weist jede elektromagnetische Vorrichtung zwei Paare von Leistungsspulen und ein Paar Steuerspulen auf, wobei die Leistungsspulen jedes Paars im Gegentaktbetrieb betrieben sind.

Weiterhin werden die beiden Paare von Leistungsspulen auch, in Übereinstimmung mit der ersten Variante der erfindungsgemäßen Vorrichtung, im Gegentakt betrieben, wodurch vermieden wird, dass die Leistungsspulen auf dem Steuermagnetkern, auf welchem die Steuerspulen einer elektromagnetischen Vorrichtung aufgebracht sind, eine Spannung erzeugen.

Schließlich sind die Steuerspulen so ausgebildet, dass mittels der Steuerspule der ersten elektromagnetischen Vorrichtung eine konstante Spannung vorgegeben ist. Mit der Steuerspule der zweiten elektromagnetischen Vorrichtung wird eine einstellbare Spannung generiert.

Mit einer derartigen Vorrichtung kann eine Spannungseinstellung so erfolgen, dass die Ausgangsspannung gegenüber der Eingangsspannung sowohl reduziert als auch erhöht wird. Damit kann die Vorschaltung von Vorschalttransformatoren entfallen.

Um eine Spannungseinstellung für eine mehrphasige Netzspannung vorzunehmen, ist für jede Phase der Netzspannung wieder eine derartige Vorrichtung vorgesehen.

Die Erfindung wird im Folgenden anhand der Zeichnungen erläutert. Es zeigen:
- Figur 1:: Detaildarstellung einer ersten Ausführungsform der erfindungsgemäßen Vorrichtung zur Spannungseinstellung.
- Figur 2:: Schematische Darstellung der Vorrichtung gemäß Figur 1.
- Figur 3:: Mehrfachanordnung von Vorrichtungen gemäß Figur 1 oder Figur 2 zur Einstellung mehrerer Phasen einer Netzspannung.
- Figur 4:: Vorrichtung gemäß Figur 1 oder Figur 2 mit einem vorgeordneten Vorschalttransformator.
- Figur 5:: Schematische Darstellung einer zweiten Ausführungsform zur Spannungseinstellung.

Figur 1 zeigt eine Detaildarstellung einer ersten Ausführungsform der erfindungsgemäßen Vorrichtung 1. Figur 2 zeigt diese Vorrichtung 1 in einer stark schematisierten Form.

Die Vorrichtung 1 dient zur Einstellung einer Spannung, insbesondere einer Netzspannung eines Stromnetzes. Mit der Vorrichtung 1 der Figur 1 kann eine einphasige Spannung oder eine Phase einer mehrphasigen Spannung eingestellt werden.

Im vorliegenden Fall erfolgt die Einstellung einer Netzspannung derart, dass diese nicht den zulässigen Grenzbereich von 400 V + 10 % überschreitet.

Die Vorrichtung 1 gemäß Figur 1 beziehungsweise Figur 2 umfasst eine elektromagnetische Vorrichtung 2 und eine dieser zugeordneten Einstelleinheit. Die Einstelleinheit kann prinzipiell von einem Stromsteller gebildet sein. Im vorliegenden Fall ist die Einstelleinheit von einer Regeleinheit 3, zum Beispiel von einem PID-Regler oder einem PI-Regler, gebildet.

Die elektromagnetische Vorrichtung 2 umfasst einen geschlossenen Magnetkern 4. Der Magnetkern 4 umfasst drei parallel zueinander verlaufende Abschnitte in Form von Schenkeln (in Figur 1 in horizontaler Richtung verlaufend), die an ihren Enden durch senkrecht hierzu verlaufende Abschnitte (in Figur 1 in vertikaler Richtung verlaufend) verbunden sind.

Der mittlere Abschnitt des Magnetkerns 4 bildet einen Steuermagnetkern 5, die beiden außenliegenden Abschnitte bilden Leistungsmagnetkerne 6a, 6b. Auf dem Steuermagnetkern 5 ist eine Steuerspule 7 vorgesehen. Von der Steuerspule 7 sind Leitungen zu einem Masseanschluss 8a und einem Spannungsanschluss 8b geführt, zwischen welchen eine Steuerspannung US in Form einer Gleichspannung angelegt wird. Dementsprechend wird über einen Anschluss 9 der Regeleinheit 3 von dieser ein Steuerstrom in Form eines Gleichstroms auf den Spannungsanschluss 8b geführt, so dass der Steuerstrom der Steuerspule 7 zugeführt ist.

Der obere, parallel zum mittleren Abschnitt verlaufende Abschnitt des Magnetkerns 4 bildet den ersten Leistungsmagnetkern 6a. Auf dem ersten Leistungsmagnetkern 6a ist eine Leistungsspule 10a vorgesehen. Von der ersten Leistungsspule 10a führt eine Leitung zu einem netzseitigen Spannungseingang 11, an welchem die einzustellende Netzspannung als Eingangsspannung UN anliegt.

Der untere, parallel zum mittleren Abschnitt verlaufende Abschnitt des Magnetkerns 4 bildet den zweiten Leistungsmagnetkern 6b. Auf dem zweiten Leistungsmagnetkern 6b ist eine zweite Leistungsspule 10b vorgesehen. Von der zweiten Leistungsspule 10b führt eine Leitung auf einen verbraucherseitigen Spannungsausgang 12, an welchem die in der elektromagnetischen Vorrichtung 2 eingestellte Spannung als Ausgangsspannung UR ansteht und einem Verbraucher 13 beziehungsweise mehreren Verbrauchern 13 zugeführt wird.

Schließlich sind die Leistungsspulen 10a, 10b über eine Leitungsbrücke 14 verbunden.

Die Leistungsspulen 10a, 10b werden im Gegentaktbetrieb betrieben, das heißt die Leistungsspulen 10a, 10b weisen identische Wicklungen auf und werden mit entgegengesetzt gerichteten, betragsmäßig gleichen Strömen durchflossen. Dadurch wird erreicht, dass die Leistungsspulen 10a, 10b im Steuermagnetkern 5 und in der Steuerspule 7 keine Spannung generieren.

Damit kann durch Vorgabe eines Steuerstroms in der Steuerspule 7 über die Regeleinheit 3 die Ausgangsspannung UR in vorgegebener Weise eingestellt werden. Die Einstellung der Ausgangsspannung UR erfolgt dabei durch Veränderung der elektromagnetischen Eigenschaften der elektromagnetischen Vorrichtung 2. Durch den Steuerstrom wird der Steuermagnetkern 5 ganz oder teilweise in Sättigung gebracht. Abhängig vom Steuerstrom tritt ein entsprechender Spannungsabfall UR-UN ein, der mit größer werdendem Steuerstrom kleiner wird. Damit wird durch den Steuerstrom abhängig von der Eingangsspannung UN, das heißt der in die elektromagnetische Vorrichtung 2 eingespeisten Netzspannung, eine Ausgangsspannung UN, das heißt eine geänderte Netzspannung erzeugt, die dann dem Verbraucher 13 zur Verfügung gestellt wird.

Die Spannungseinstellung erfolgt derart, dass die Ausgangsspannung UR auf einen Sollwert geregelt wird. Der Sollwert wird von einer externen Einheit 15 über eine Schnittstelle 16 der Regeleinheit 3 in diese eingelesen. Die Übertragung kann leitungsgebunden oder berührungslos erfolgen. Weiterhin wird die aktuelle Ausgangsspannung über einen Anschluss 17 der Regeleinheit 3 in diese eingelesen. Damit sind in der Regeleinheit 3 der Sollwert und die Ausgangsspannung UN als Istwert vorhanden, so dass in der Regeleinheit 3 die Regelung der Ausgangsspannung UN auf den Sollwert erfolgen kann. Der Sollwert kann zeitlich konstant oder zeitlich veränderlich sein.

Die Bestimmung der Ausgangsspannung erfolgt im vorliegenden Fall nicht durch eine Messung Phase gegen Phase, sondern Phase gegen Nullpotential. Generell ist natürlich auch eine Messung Phase gegen Phase möglich. Die entsprechende Referenz 18a des Nullleiters 18 für die Netzspannung, die Referenz 18b des Nullleiters 18 für die Regelspannung, sowie der Nullleiter 18 selbst, sind schematisch in Figur 1 dargestellt.

Mit der Vorrichtung 1 gemäß Figur 1 beziehungsweise Figur 2 kann eine einphasige Netzspannung geregelt werden. Für eine Regelung einer mehrphasigen Netzspannung wird für die Regelung jeder Phase der Netzspannung eine separate Vorrichtung 1 benötigt. Figur 3 zeigt die Anordnung für die Regelung einer dreiphasigen Netzspannung. Hier werden drei identische Vorrichtungen 1 gemäß den Figuren 1 beziehungsweise 2 eingesetzt, welche die Abhängigkeit der jeweiligen Eingangsspannungen UN.1, UN.2, UN.3 für die jeweilige Phase die Ausgangsspannung UR.1, UR.2, UR.3 generieren.

Mit der Vorrichtung 1 gemäß den Figuren 1 beziehungsweise 2 kann eine Spannungseinstellung nur derart erfolgen, dass die Ausgangsspannung UR gegenüber der Eingangsspannung UN reduziert, nicht jedoch erhöht wird. Um eine Spannungserhöhung zu bewirken, kann der Vorrichtung 1 der Figur 1 beziehungsweise 2 ein Vorschalttransformator 19 vorgeordnet sein (Figur 4). Der Vorschalttransformator 19 wandelt die Netzspannung UN in eine höhere Spannung UT, die dann der Vorrichtung 1 als Eingangsspannung zur Verfügung gestellt wird.

Figur 5 zeigt schematisch ein weiteres Ausführungsbeispiel der erfindungsgemäßen Vorrichtung 1. Diese Vorrichtung 1 umfasst zwei in Reihe geschaltete elektromagnetische Vorrichtungen 2a, 2b.

Die erste elektromagnetische Vorrichtung 2a weist einen der Vorrichtung 1 der Figur 1 entsprechenden Magnetkern 4 auf, das heißt der in Figur 5 nicht gesondert dargestellte Magnetkern 4 weist einen zentralen Abschnitt und zwei seitlich angeordnete, parallel zum zentralen Abschnitt verlaufende äußere Abschnitte auf. Der zentrale Abschnitt des Magnetkerns 4 bildet wieder einen Steuermagnetkern 5 aus, auf welchem nunmehr zwei Steuerspulen 20a, 20b vorgesehen sind. Die seitlichen Abschnitte bilden jeweils einen Leistungsmagnetkern 6a, 6b, wobei auf dem ersten Leistungsmagnetkern 6a zwei Leistungsspulen 21a, 21b und auch auf dem zweiten Leistungsmagnetkern 6b zwei Leistungsspulen 22a ,22b angeordnet sind.

Von den Leistungsspulen 21a, 21b beziehungsweise 22a, 22b auf jedem Magnetkern 4 ist jeweils eine mit einer nicht vom Netz galvanisch getrennten Wicklung ausgeführt. Die Leistungsspulen 21a, 21b beziehungsweise 22a, 22b auf jedem Leistungsmagnetkern 6a, 6b sind im Gegentaktbetrieb betrieben, das heißt sie weisen gleiche Wicklungszahlen auf und sind mit entgegengesetzten Strömen durchflossen. Weiterhin sind die Spulenanordnungen an beiden Leistungsmagnetkernen 6a, 6b zueinander im Gegentaktbetrieb betrieben, so dass durch diese keine Spannungen in den Steuerspulen 20a, 20b generiert werden. Die Steuerspulen 20a, 20b müssen nicht identisch ausgebildet sein und müssen insbesondere nicht den gleichen Wicklungssinn haben.

Die zweite elektromagnetische Vorrichtung 2b weist einen der ersten elektromagnetischen Vorrichtung 2a entsprechenden Aufbau auf. Demzufolge weist die elektromagnetische Vorrichtung 2b zwei Steuerspulen 23a, 23b auf einem Steuermagnetkern 5 auf, die den Steuerspulen 20a, 20b der ersten elektromagnetischen Vorrichtung 2a entsprechen. Weiterhin weist die elektromagnetische Vorrichtung 2b zwei Leistungsspulen 24a, 24b auf einem ersten Leistungsmagnetkern 6a auf, welche den Leistungsspulen 21a, 21b entsprechen. Schließlich weist die elektromagnetische Vorrichtung 2b zwei Leistungsspulen 25a, 25b auf einem zweiten Leistungsmagnetkern 6b auf, welche den Leistungsspulen 22a, 22b entsprechen. Dabei ist der Aufbau der beiden elektromagnetischen Vorrichtungen 2a, 2b völlig identisch, jedoch müssen die Steuerspulen 20a, 20b und die Leistungsspulen 21a, 21b, 22a, 22b der ersten elektromagnetischen Vorrichtung 2a hinsichtlich ihrer Wicklungen nicht identisch mit den Wicklungen der entsprechenden Steuerspulen 23a, 23b und Leistungsspulen 24a, 24b sowie 25a, 25b ausgebildet sein.

Bei der Reihenanordnung der elektromagnetischen Vorrichtung 2a, 2b der Figur 5 wird die einzustellende Netzspannung als Eingangsspannung UN über eine Eingangsbeschaltung der ersten elektromagnetischen Vorrichtung 2a zugeführt. Die mit den beiden elektromagnetischen Vorrichtungen 2a, 2b eingestellte Ausgangsspannung UR steht am Ausgang der zweiten elektromagnetischen Vorrichtung 2b an.

Die beiden Paare der Steuerspulen 20a, 20b und 23a, 23b werden über eine oder zwei separate Einstelleinheiten angesteuert, wobei hierzu entsprechend der Ausführungsform gemäß Figur 1 die oder jede Einstelleinheit als Regeleinheit 3 ausgebildet ist.

Mit der oder jeder Einstelleinheit werden die Steuerspulen 20a, 20b der ersten elektromagnetischen Vorrichtung 2a auf eine feste Gleichspannung eingestellt. Weiterhin werden die Steuerspulen 23a, 23b auf eine geregelte Gleichspannungen entsprechend des Regelungsvorgangs zur Erzeugung der Ausgangsspannung UR auf den vorgegebenen Sollwert eingestellt.

Mit dieser Vorrichtung 1 kann eine Eingangsspannung UN nicht nur reduziert, sondern auch erhöht werden. Damit kann bei dieser Vorrichtung 1 ein Vorschalttransformator 19 entfallen.

Die Vorrichtung 1 gemäß Figur 5 dient zur Spannungseinstellung einer einphasigen Netzspannung oder einer Phase einer mehrphasigen Netzspannung. Dies bedeutet, dass zur Einstellung aller Phasen einer Netzspannung für jede Phase eine Vorrichtung 1 gemäß Figur 5 benötigt wird.

### Bezugszeichenliste

- (1): Vorrichtung
- (2): elektromagnetische Vorrichtung
- (2a, 2b): elektromagnetische Vorrichtung
- (3): Regeleinheit
- (4): Magnetkern
- (5): Steuermagnetkern
- (6a, 6b): Leistungsmagnetkern
- (7): Steuerspule
- (8a): Masseanschluss
- (8b): Spannungsanschluss
- (9): Anschluss
- (10a, 10b): Leistungsspule
- (11): Spannungseingang
- (12): Spannungsausgang
- (13): Verbraucher
- (14): Leitungsbrücke
- (15): Einheit
- (16): Schnittstelle
- (18): Nullleiter
- (18a 18b): Referenz
- (19): Vorschalttransformator
- (20a, 20b): Steuerspule
- (21a, 21b): Leistungsspule
- (22a, 22b): Leistungsspule
- (23a, 23b): Steuerspule
- (24a, 24b): Leistungsspule
- (25a, 25b): Leistungsspule

- (US): Steuerspannung
- (UN): Eingangsspannung
- (UR): Ausgangsspannung

## Patentansprüche

1. Vorrichtung (1) zur Einstellung einer Spannung, mit wenigstens einer elektromagnetischen Vorrichtung (2), umfassend wenigstens eine erste Leistungsspule (10a) auf einem ersten Leistungsmagnetkern (6a), wobei auf die erste Leistungsspule (10a) eine Eingangsspannung (UN) geführt ist, wenigstens eine zweite Leistungsspule (10b) auf einem zweiten Leistungsmagnetkern (6b) wobei die zweite Leistungsspule (10b) auf einen Spannungsausgang (12) geführt ist, an welchem eine Ausgangsspannung (UR) anliegt, wobei die erste und die zweite Leistungsspule über eine Leitungsbrücke (14) verbunden sind, und wenigstens eine Steuerspule (7) auf einem Steuermagnetkern (5), wobei die beiden Leistungsmagnetkerne (6a, 6b) und der Steuermagnetkern (5) Bestandteil eines geschlossenen Magnetkerns (4) sind, welcher drei parallel verlaufende Schenkel aufweist, wobei der mittlere Schenkel den Steuermagnetkern (5) und die äußeren Schenkel die Leistungsmagnetkerne (6a, 6b) bilden, wodurch die Leistungsspulen (10a, 10b) so ausgebildet sind, dass durch diese keine Spannung an der Steuerspule (7) generiert wird, wobei wenigstens eine Einstelleinheit, welche an die Steuerspule (7) angeschlossen ist, vorgesehen ist, wobei die Einstelleinheit derart ausgelegt ist, dass in der Einstelleinheit abhängig von einem Sollwert für die Ausgangsspannung (UR) ein Steuerstrom für die Steuerspule (7) generiert ist, mittels dessen der Steuermagnetkern (5) ganz oder teilweise in Sättigung gebracht ist, wodurch eine Einstellung der Ausgangsspannung (UR) derart durchgeführt ist, dass eine Netzspannung eines Stromnetzes einen zulässigen Grenzwert nicht überschreitet, **dadurch gekennzeichnet, dass** die Einstelleinheit eine Regeleinheit (3) ist, welche derart ausgelegt ist, dass die Ausgangsspannung (UR) auf einen Sollwert geregelt wird, wobei die Regeleinheit (3) eine Schnittstelle (16) zum Einlesen des Sollwertes und einen Anschluss (17) zum Einlesen der Ausgangsspannung als Istwert aufweist.

2. Vorrichtung nach Anspruch 1, **dadurch gekennzeichnet, dass** sie zur Einstellung einer Netzspannung ausgelegt ist.

3. Vorrichtung nach einem der Ansprüche 1 oder 2, **dadurch gekennzeichnet, dass** die beiden Leistungsspulen (10a, 10b) in einer Gegentaktschaltung betrieben sind.

4. Vorrichtung nach einem der Ansprüche 1 bis 3, **dadurch gekennzeichnet, dass** der elektromagnetischen Vorrichtung (2) ein Vorschalttransformator (19) vorgeordnet ist, mittels dessen die Eingangsspannung erhöht ist.

5. Vorrichtung nach einem der Ansprüche 1 bis 4, **dadurch gekennzeichnet, dass** für jede Phase einer Eingangsspannung eine elektromagnetische Vorrichtung (2) mit einer zugeordneten Einstelleinheit vorgesehen ist.

6. Vorrichtung nach einem der Ansprüche 1 bis 5, **dadurch gekennzeichnet, dass** zwei in Reihe geschaltete elektromagnetische Vorrichtungen (2a, 2b) vorgesehen sind, wobei in der ersten und/oder zweiten elektromagnetischen Vorrichtung (2a, 2b) an Einstellmittel angeschlossene Steuerspulen (7) zur Einstellung der Ausgangsspannung (UR) vorgesehen sind, und wobei die Ausgangsspannungen (UR) an der zweiten elektromagnetischen Vorrichtung (2b) ausgegeben wird.

7. Vorrichtung nach Anspruch 6, **dadurch gekennzeichnet, dass** jede elektromagnetische Vorrichtung (2a, 2b) zwei Paare von Leistungsspulen (21a, 21b, 22a, 22b bzw. 24a, 24b, 25a, 25b) und ein Paar Steuerspulen (20a, 20b bzw. 23a, 23b) aufweist.

8. Vorrichtung nach Anspruch 7, **dadurch gekennzeichnet, dass** die Leistungsspulen (21a, 21b, 22a, 22b bzw. 24a, 24b, 25a, 25b) jedes Paars im Gegentaktbetrieb betrieben sind.

9. Vorrichtung nach einem der Ansprüche 7 oder 8, **dadurch gekennzeichnet, dass** mittels der Steuerspule (7) der ersten elektromagnetischen Vorrichtung (2a) eine konstante Spannung vorgegeben ist, und dass mit den Steuerspulen (7) der zweiten elektromagnetischen Vorrichtung (2b) eine einstellbare Spannung generiert wird.

10. Verfahren zur Einstellung einer Spannung, mit wenigstens einer elektromagnetischen Vorrichtung (2a), umfassend wenigstens eine erste Leistungsspule (10a) auf einem ersten Leistungsmagnetkern (6a) wobei auf die erste Leistungsspule (10a) eine Eingangsspannung (UN) geführt wird, wenigstens eine zweite Leistungsspule (10b) auf einem zweiten Leistungsmagnetkern (6b), wobei die zweite Leistungsspule (10b) auf einen Spannungsausgang (12) geführt wird, an welchem eine Ausgangsspannung (UR) anliegt, wobei die erste und die zweite Leistungsspule über eine Leitungsbrücke (14) verbunden sind, und wenigstens eine Steuerspule (7) auf einem Steuermagnetkern (5), wobei die beiden Leistungsmagnetkerne (6a, 6b) und der Steuermagnetkern (5) Bestandteil eines geschlossenen Magnetkerns (4) sind, welcher drei parallel verlaufende Schenkel aufweist, wobei der mittlere Schenkel den Steuermagnetkern (5) und die äußeren Schenkel die Leistungsmagnetkerne (6a, 6b) bilden, wodurch die Leistungsspulen (10a, 10b) so ausgebildet sind, dass durch diese keine Spannung an der Steuerspule (7) generiert wird, wobei wenigstens eine Einstelleinheit, welche an die Steuerspule (7) angeschlossen ist, vorgesehen ist, wobei in der Einstelleinheit abhängig von einem Sollwert für die Ausgangsspannung (UR) ein Steuerstrom für die Steuerspule (7) generiert wird, mittels dessen der Steuermagnetkern (5) ganz oder teilweise in Sättigung gebracht wird, wodurch eine Einstellung der Ausgangsspannung (UR) derart durchgeführt wird, dass eine Netzspannung eines Stromnetzes einen zulässigen Grenzwert nicht überschreitet, **dadurch gekennzeichnet, dass** die Einstelleinheit eine Regeleinheit (3) ist, in welcher die Ausgangsspannung (UR) auf einen Sollwert geregelt wird, wobei der Sollwert und der Istwert für die Ausgangsspannung in die Regeleinheit (3) eingelesen werden.

11. Verfahren nach Anspruch 10, **dadurch gekennzeichnet, dass** mit der Einstelleinheit nur eine Absenkung der Ausgangsspannung (UR) gegenüber der Eingangsspannung (UN) bewirkt wird.

12. Verfahren nach Anspruch 11, **dadurch gekennzeichnet, dass** zwei in Reihe geschaltete elektromagnetische Vorrichtungen (2a, 2b) vorgesehen sind, wobei auf die Leitungsspulen (21a, 21b, 22a, 22b) der ersten elektromagnetischen Vorrichtung (2a) die Eingangsspannung (UN) geführt wird, wobei in der ersten und/oder zweiten elektromagnetischen Vorrichtung (2b) an Einstellmittel angeschlossene Steuerspulen (7) zur Einstellung der Ausgangsspannung (UR) vorgesehen sind, wobei durch die Einstellmittel die Ausgangsspannung (UR) gegenüber der Eingangsspannung (UN) erhöht oder reduziert wird, und wobei die Ausgangsspannung (UR) an der zweiten elektromagnetischen Vorrichtung (2b) ausgegeben wird.

## Claims

1. Device (1) for adjusting a voltage, with at least one electromagnetic device (2), comprising at least one first power coil (10a) on a first power magnet core (6a), wherein an input voltage (UN) is applied to the first power coil (10a), at least one second power coil (10b) on a second power magnet core (6b), wherein the second power coil (10b) is led to a voltage output (12) at which an output voltage (UR) is present, wherein the first and second power coils are connected by way of a conductor bridge (14), and at least one control coil (7) on a control magnet core (5), wherein the two power magnet cores (6a, 6b) and the control magnet core (5) are a component of a closed magnet core (4) having three parallelly extending arms, wherein the centre arm forms the control magnet core (5) and the outer arms form the power magnet cores (6a, 6b), wherein the power coils (10a, 10b) are so constructed that no voltage at the control coil (7) is generated by these, wherein at least one adjusting unit connected with the control coil (7) is provided, wherein the adjusting unit is configured so that a control current, by means of which the control magnet core (5) is bought wholly or partly to saturation, for the control coil (7) is generated in dependence on a target value for the output voltage (UR), whereby adjustment of the output voltage (UR) is carried out in such a way that a mains voltage of a current mains does not exceed a permissible limit value, **characterised in that** the adjusting unit is a regulating unit (3) which is designed in such a way that the output voltage (UR) is regulated to a target value, wherein the regulating unit (3) has an interface (16) for reading-in of the target value and a connection (17) for reading-in of the output voltage as actual value.

2. Device according to claim 1, **characterised in that** it is configured for adjusting a mains voltage.

3. Device according to one of claims 1 and 2, **characterised in that** the two power coils (10a, 10b) are operated in a push-pull circuit.

4. Device according to any one of claims 1 to 3, **characterised in that** a transformer (19), by means of which the input voltage is increased, is serially connected upstream of the electromagnetic device (2).

5. Device according to any one of claims 1 to 4, **characterised in that** an electromagnetic device (2) with an associated adjusting unit is provided for each phase of an input voltage.

6. Device according to any one of claims 1 to 5, **characterised in that** two serially connected electromagnetic devices (2a, 2b) are provided, wherein control coils (7), which are connected with adjusting means, for adjusting the output voltage (UR) are provided in the first and/or second electromagnetic device (2a, 2b), and wherein the output voltages (UR) are output at the second electromagnetic device (2b).

7. Device according to claim 6, **characterised in that** each electromagnetic device (2a, 2b) comprises two pairs of power coils (21a, 21b, 22a, 22b or 24a, 24b, 25a, 25b) and a pair of control coils (20a, 20b or 23a, 23b).

8. Device according to claim 7, **characterised in that** the power coils (21a, 21b, 22a, 22b or 24a, 24b, 25a, 25b) of each pair are operated in push-pull operation.

9. Device according to one of claims 7 and 8, **characterised in that** a constant voltage is predetermined by means of the control coil (7) of the first electromagnetic device (2a) and that an adjustable voltage is generated by the control coils (7) of the second electromagnetic device (2b).

10. Method of adjusting a voltage, with at least one electromagnetic device (2a), comprising at least one first power coil (10a) on a first power magnet core (6a), wherein an input voltage (UN) is applied to the first power coil (10a), at least one second power coil (10b) on a second power magnet core (6b), wherein the second power coil (10b) is led to a voltage output (12) at which an output voltage (UR) is present, wherein the first and second power coils are connected by way of a conductor bridge (14), and at least one control coil (7) on a control magnet core (5), wherein the two power magnet cores (6a, 6b) and the control magnet core (5) are a component of a closed magnet core (4) having three parallelly extending arms, wherein the middle arm forms the control magnet core (5) and the outer arms form the power magnet cores (6a, 6b), whereby the power coils (10a, 10b) are so constructed that no voltage is generated at the control coil (7) by these, wherein at least one adjusting unit connected with the control coil (7) is provided, wherein a control current, by means of which the control magnet core (5) is brought wholly or partly to saturation, for the control coil (7) is generated in the adjusting unit in dependence on a target value for the output voltage (UR), whereby adjustment of the output voltage (UR) is carried out in such a way that a mains voltage of a power mains does not exceed a permissible limit value, **characterised in that** the adjusting unit is a regulating unit (3) in which the output voltage (UR) is regulated to a target value, wherein the target value and the actual value for the output voltage are read into the regulating unit (3).

11. Method according to claim 10, **characterised in that** only lowering of the output voltage (UR) relative to the input voltage (UN) is produced by the adjusting unit.

12. Method according to claim 11, **characterised in that** two serially connected electromagnetic devices (2a, 2b) are provided, wherein the input voltage (UN) is applied to the power coils (21a, 21b, 22a, 22b) of the first electromagnetic device (2a), wherein control coils (7), which are connected with adjusting means, for adjusting the output voltage (UR) are provided in the first and/or second electromagnetic device (2b), wherein the output voltage (UR) is increased or reduced relative to the input voltage (UN) by the adjusting means and wherein the output voltage (UR) is output at the second electromagnetic device (2b).

## Revendications

1. Dispositif (1) de réglage d'une tension, avec au moins un dispositif électromagnétique (2) comprenant au moins une première bobine de puissance (10a) sur un premier noyau magnétique de puissance (6a), une tension d'entrée (UN) étant amenée à la première bobine de puissance (10a), au moins une deuxième bobine de puissance (10b) sur un deuxième noyau magnétique de puissance (6b), la deuxième bobine de puissance (10b) étant amenée à une sortie de tension (12), à laquelle une tension de sortie (UR) est présente, la première et la deuxième bobine de puissance étant reliées par un cavalier (14), et au moins une bobine de commande (7) sur un noyau magnétique de commande (5), les deux noyaux magnétiques de puissance (6a, 6b) et le noyau magnétique de commande (5) faisant partie d'un noyau magnétique fermé (4) qui présente trois branches s'étendant parallèlement, la branche centrale formant le noyau magnétique de commande (5) et les branches extérieures formant les noyaux magnétiques de puissance (6a, 6b), moyennant quoi les bobines de puissance (10a, 10b) sont conçues de telle sorte qu'elles ne génèrent pas de tension sur la bobine de commande (7), au moins une unité de réglage étant prévue, qui est connectée à la bobine de commande (7), l'unité de réglage étant conçue de telle sorte qu'en fonction d'une valeur de consigne de la tension de sortie (UR), un courant de commande pour la bobine de commande (7) est généré dans l'unité de réglage, au moyen duquel le noyau magnétique de commande (5) est amené à saturation totale ou partielle, moyennant quoi un réglage de la tension de sortie (UR) est effectué de telle sorte qu'une tension de réseau d'un réseau électrique ne dépasse pas une valeur limite admissible, **caractérisé en ce que** l'unité de réglage est une unité de régulation (3) qui est conçue de telle sorte que la tension de sortie (UR) est régulée sur une valeur de consigne, l'unité de régulation (3) présentant une interface (16) pour la lecture de la valeur de consigne et une connexion (17) pour la lecture de la tension de sortie en tant que valeur réelle.

2. Dispositif selon la revendication 1, **caractérisé en ce qu'**il est conçu pour régler une tension de réseau.

3. Dispositif selon l'une des revendications 1 ou 2, **caractérisé en ce que** les deux bobines de puissance (10a, 10b) fonctionnent dans un circuit en push-pull.

4. Dispositif selon l'une des revendications 1 à 3, **caractérisé en ce que** le dispositif électromagnétique (2) est précédé d'un transformateur en série (19) au moyen duquel la tension d'entrée est élevée.

5. Dispositif selon l'une des revendications 1 à 4, **caractérisé en ce que**, pour chaque phase d'une tension d'entrée, un dispositif électromagnétique (2) avec une unité de réglage associée est prévu.

6. Dispositif selon l'une des revendications 1 à 5, **caractérisé en ce que** deux dispositifs électromagnétiques (2a, 2b) connectés en série sont prévus, des bobines de commande (7) connectées à des moyens de réglage étant prévues dans le premier et/ou le deuxième dispositif électromagnétique (2a, 2b) pour régler la tension de sortie (UR), et les tensions de sortie (UR) étant délivrées au deuxième dispositif électromagnétique (2b).

7. Dispositif selon la revendication 6, **caractérisé en ce que** chaque dispositif électromagnétique (2a, 2b) présente deux paires de bobines de puissance (21a, 21b, 22a, 22b, respectivement 24a, 24b, 25a, 25b) et une paire de bobines de commande (20a, 20b, respectivement 23a, 23b).

8. Dispositif selon la revendication 7, **caractérisé en ce que** les bobines de puissance (21a, 21b, 22a, 22b, respectivement 24a, 24b, 25a, 25b) de chaque paire fonctionnent en mode push-pull.

9. Dispositif selon l'une des revendications 7 ou 8, **caractérisé en ce qu'**une tension constante est prédéfinie au moyen de la bobine de commande (7) du premier dispositif électromagnétique (2a), et qu'une tension réglable est générée au moyen des bobines de commande (7) du deuxième dispositif électromagnétique (2b).

10. Procédé de réglage d'une tension, avec au moins un dispositif électromagnétique (2a) comprenant au moins une première bobine de puissance (10a) sur un premier noyau magnétique de puissance (6a), une tension d'entrée (UN) étant amenée à la première bobine de puissance (10a), au moins une deuxième bobine de puissance (10b) sur un deuxième noyau magnétique de puissance (6b), la deuxième bobine de puissance (10b) étant amenée à une sortie de tension (12) à laquelle une tension de sortie (UR) est présente, la première et la deuxième bobine de puissance étant reliées par un cavalier (14), et au moins une bobine de commande (7) sur un noyau magnétique de commande (5), les deux noyaux magnétiques de puissance (6a, 6b) et le noyau magnétique de commande (5) faisant partie d'un noyau magnétique fermé (4) qui présente trois branches s'étendant parallèlement, la branche centrale formant le noyau magnétique de commande (5) et les branches extérieures formant les noyaux magnétiques de puissance (6a, 6b), moyennant quoi les bobines de puissance (10a, 10b) sont conçues de telle sorte qu'elles ne génèrent pas de tension sur la bobine de commande (7), au moins une unité de réglage étant prévue, qui est connectée à la bobine de commande (7), un courant de commande pour la bobine de commande (7) étant généré dans l'unité de réglage en fonction d'une valeur de consigne de la tension de sortie (UR), au moyen duquel le noyau magnétique de commande (5) est amené à saturation totale ou partielle, moyennant quoi un réglage de la tension de sortie (UR) est effectué de telle sorte qu'une tension de réseau d'un réseau électrique ne dépasse pas une valeur limite admissible, **caractérisé en ce que** l'unité de réglage est une unité de régulation (3) dans laquelle la tension de sortie (UR) est régulée sur une valeur de consigne, la valeur de consigne et la valeur réelle de la tension de sortie étant lues dans l'unité de régulation (3).

11. Procédé selon la revendication 10, **caractérisé en ce que** l'unité de réglage ne permet d'effectuer qu'une réduction de la tension de sortie (UR) par rapport à la tension d'entrée (UN).

12. Procédé selon la revendication 11, **caractérisé en ce que** deux dispositifs électromagnétiques (2a, 2b) connectés en série sont prévus, la tension d'entrée (UN) étant amenée aux bobines de puissance (21a, 21b, 22a, 22b) du premier dispositif électromagnétique (2a), des bobines de commande (7) connectées à des moyens de réglage étant prévues dans le premier et/ou le deuxième dispositif électromagnétique (2b) pour régler la tension de sortie (UR), les moyens de réglage permettant d'élever ou de réduire la tension de sortie (UR) par rapport à la tension d'entrée (UN), et la tension de sortie (UR) étant délivrée au deuxième dispositif électromagnétique (2b).
